# EUROPÄISCHE PATENTSCHRIFT

(11) **EP 0 597 137 B1**
(45) Veröffentlichungstag und Bekanntmachung des Hinweises auf die Patenterteilung: **16.07.1997**
(21) Anmeldenummer: 92119123.5
(22) Anmeldetag: 09.11.1992
(51) Int. Cl.: F23R 3/00

(54) **Gasturbinen-Brennkammer**
Combustion chamber for gas turbine
Chambre de combustion pour turbine à gaz

(43) Veröffentlichungstag der Anmeldung: 18.05.1994
(73) Patentinhaber: Asea Brown Boveri AG, 5401 Baden (CH)
(72) Erfinder: Keller, Albert, CH-5432 Neuenhof (CH); Tschirren, Stefan, CH-4202 Duggingen (CH)
(74) Vertreter: Klein, Ernest

(56) Entgegenhaltungen:
- GB-A- 2 074 308
- US-A- 4 012 902
- US-A- 4 288 980

## Beschreibung

### Technisches Gebiet

Die Erfindung betrifft eine Gasturbinenbrennkammer mit einem ringförmigen Verbrennungsraum gemäss Oberbegriff des Patentanspruchs 1.

### Stand der Technik

Gasturbinenbrennkammern mit luftgekühlten Flammrohren sind bekannt, bspw. aus der US 4,077,205 oder der US 3,978,662. Das Flammrohr ist im wesentlichen aus sich in Turbinenachsrichtung überlappenden Wandteilen aufgebaut. Die Wandteile weisen an ihrer dem Verbrennungsraum abgewandten Seite jeweils mehrere, über dem Umfang verteilte Einlassöffnungen auf, über die Luft in einen im Flammrohr angeordneten und mit dem Verbrennungsraum kommunizierenden Verteilraum eingeleitet wird. Beim dortigen Kühlsystem weist das jeweilige Flammrohr eine Lippe auf, die sich über den Schlitz erstreckt, durch den der Kühlluftfilm austritt. Dieser Kühlluftfilm soll an der Wand des Flammrohres haften, um für dieses eine kühlende Sperrschicht zu bilden.

Für die schadstoffarme Verbrennung eines gasförmigen oder flüssigen Brennstoffs hat sich in letzter Zeit die sogenannte "magere Vormischverbrennung" durchgesetzt. Dabei werden der Brennstoff und die Verbrennungsluft möglichst gleichmässig vorgemischt und erst dann der Flamme zugeführt. Wird dies mit hohem Luftüberschuss vollzogen, wie dies bei Gasturbinenanlagen üblich ist, so entstehen relativ niedrige Flammentemperaturen, was wiederum zu der gewünschten, geringen Bildung von Stickoxyden führt.

Die oben erwähnten bekannten Gasturbinenbrennkammern weisen nunmehr den Nachteil auf, dass der Luftverbrauch für Kühlzwecke viel zu hoch ist und dass infolge der Einspeisung der Kühlluft in das Flammrohrinnere stromabwärts der Flamme diese Luft dem eigentlichen Verbrennungsprozess nicht zur Verfügung steht. Die Brennkammer kann demzufolge nicht mit der erforderlichen hohen Luftüberschusszahl gefahren werden.

Eine Gasturbinenbrennkammer der eingangs genannten Art mit einem ringförmigen Verbrennungsraum ist bekannt aus der GB-A-2074308. Die die Wandung des Verbrennungsraums bildenden Segmente sind in einem gitterförmigen Rahmen eingehängt. Sie bestehen aus einer innernen und einer äusseren Wand. Sie werden über an der äusseren Wand angeordnete Öffnungen mit Kühlluft versorgt.

Aus der US-A-4,288,980 ist eine Topfbrennkammer bekannt, bei der die Wandungen des Verbrennungsraumes sich nicht bis zum Eintritt der Gasturbine erstrecken. Bei derartigen Topfbrennkammern befindet sich zwischen deren Austritt und Turbineneintritt ein äusserst komplex gestaltetes Heissgasgehäuse, in welchem vom kreisförmigen Brennkammerquerschnitt auf den ringförmigen Gasturbinenquerschnitt übergegangen werden muss. Die gesamte verdichtete Verbrennungsluft wird über einen Ringraum zwischen Wänden um das Heissgasgehäuse geführt und in die Brennkammer eingeleitet. Dabei findet keine getrennte und unabhängige Kühlung der Primär- und der Sekundärzone statt. Vielmehr strömt die gesamte Verbrennungsluft nach Durchströmung des Ringkanals und nach dortiger Kühlung der Wandung über in die Kühlrohre der Primärzone. Die gleiche Luft kühlt damit sowohl die Wandungen der Sekundärzone als auch anschliessend die durch die Rohre gebildete Wandung der Primärzone. Das Austrittsende des Flammrohres ist somit nicht direkt mit dem Brennkammereintritt in leitender Verbindung, sondern mündet über einen Flansch in die Berohrung zur dortigen konvektiven Kühlung. Dies hat den Nachteil, dass zum einen die Durchströmung der Berohrung mit einem Druckverlust verbunden ist, und zum andern dass die hochbelastete Primärzone mit bereits stark vorgewärmter Kühlluft beaufschlagt wird.

### Darstellung der Erfindung

Der Erfindung liegt die Aufgabe zugrunde, bei einer Gasturbinenbrennkammer der eingangs genannten Art den Kühluftverbrauch zu minimieren, um den Ausstoss an NOₓ zu reduzieren.

Erfindungsgemäss wird diese Aufgabe mit den Merkmalen der Patentansprüche gelöst.

Der Vorteil der Erfindung ist unter anderem darin zu sehen, dass mit der neuen Massnahme infolge des getrennten Kreuzstromes der beiden Kühlluftströme deren Druckverluste klein gehalten werden können. Schliesslich wird die gesamte Kühlluft nach vollzogener Kühlung dem Verbrennungsprozess zugeführt.

Es ist besonders zweckmässig, wenn im Segmenträger einerseits mit dem Sammelraum kommunizierende radiale Öffnungen für die Zufuhr der Segment-Kühlluft und andererseits mit dem Brennereintritt kommunizierende axiale Kanäle für die gemeinsame Abfuhr der Segment-Kühlluft und der die Sekundärzone beaufschlagenden Kühlluft angeordnet sind. Der Segmentträger übernimmt neben seiner Tragfunktion somit auch die Kanalisierung sämtlicher Kühlluftströme. Da der Träger in der Regel ein Gussstück ist, können die erforderlichen Öffnungen auf einfachste Art hergestellt werden, wodurch sich zusätzliche Luftleitungen erübrigen.

Werden als Brenner Vormischbrenner der Doppelkegelbauart eingesetzt, wie sie beispielsweise aus der EP-B1-321809 bekannt sind, so sind in der Regel jeweils zwei solcher Brenner radial übereinanderliegend auf einem Frontsegment angeordnet. Auf den zu einem Kreisring zusammengesetzten Frontsegmenten sind die Brenner von benachbarten Frontsegmenten aus Platzgründen jeweils radial versetzt. Dies führt dazu, dass in Umfangsrichtung jeder zweite Brenner näher an den Segmenten angeordnet ist als die unmittelbar benachbarten. Wenn nun in Umfangsrichtung die Anzahl der aneinandergereihten Kühlsegmente der Anzahl Frontsegmente entspricht und wenn die die Anzahl der Luftzuführöffnungen und der Abführkanäle im Segmenträger ebenfalls der Anzahl Kühlsegmente in Umfangsrichtung entspricht, so hat man ein einfaches Mittel in der Hand, durch beispielsweise unterschiedliches Dimensionieren der Zuström- oder Abströmbohrungen die Luftzufuhr zu den Kühlsegmenten entsprechend ihrer thermischen Belastung zu dosieren.

### Kurze Beschreibung der Zeichnung

In der Zeichnung ist ein Ausführungsbeispiel der Erfindung anhand einer einwelligen axialdurchströmten Gasturbine dargestellt.

Es zeigen:
- Fig. 1: einen Teillängsschnitt der Gasturbine;
- Fig. 2: ein vergrösserter Ausschnitt der Primärzone der Brennkammer;
- Fig. 3: einen Teilquerschnitt durch die Primärzone der Brennkammer nach Linie 3-3 in Fig. 2;

Es sind nur die für das Verständnis der Erfindung wesentlichen Elemente gezeigt. Nicht dargestellt sind von der Anlage beispielsweise das vollständige Abgasrohr mit Kamin sowie die Eintrittspartien des Verdichterteils. Die Strömungsrichtung der Arbeitsmittel ist mit Pfeilen bezeichnet.

### Weg zur Ausführung der Erfindung

Die Anlage, von der in Fig. 1 nur die oberhalb der Maschinenachse 10 liegende Hälfte dargestellt ist, besteht gasturbinenseitig (1) im wesentlichen aus dem mit Laufschaufeln beschaufelten Rotor 11 und dem mit Leitschaufeln bestückten Schaufelträger 12. Der Schaufelträger 12 ist über Vorsprünge in entsprechenden Aufnahmen im Turbinengehäuse 13 eingehängt. An das Turbinengehäuse 13 ist das Abgasgehäuse 14 angeflanscht, welches im wesentlichen aus einem nabenseitigen, ringförmigen Innenteil 16 und einem ringförmigen Aussenteil 17 besteht, welche den Diffusor 19 begrenzen. Beide Elemente 16 und 17 sind in der Regel Halbschalen mit axialer Trennebene. Sie sind miteinander verbunden durch mehrere radiale Strömungsrippen 18, die gleichmässig verteilt über den Umfang angeordnet sind. Im Hohlraum innerhalb des Innenteils 16 ist die austrittsseitige Lagerung der Turbomaschine angeordnet, wobei der Rotor 11 in einem Traglager 21 einliegt.

Das Turbinengehäuse 13 und der Schaufelträger 12 sind mit einer in der Maschinenachse 10 liegenden, nicht dargestellten, horizontalen Trennebene versehen. Darin sind die in der Regel mit Flanschen versehenen oberen und unteren Hälften des Turbinengehäuses und des Schaufelträgers miteinander verschraubt.

Im dargestellten Fall umfasst das Turbinengehäuse 13 ebenfalls den Sammelraum 15 für die verdichtete Brennluft. Aus diesem Sammelraum gelangt ein Teil der Brennluft in die Ringbrennkammer 3, welche ihrerseits in den Turbineneinlass, d.h. stromaufwärts der ersten Leitreihe mündet. In den Sammelraum gelangt die verdichtete Luft aus dem Diffusor 22 des Verdichters 2. Von letzterem sind lediglich die drei letzten Stufen dargestellt. Die Laufbeschaufelung des Verdichters und der Turbine sitzen auf der gemeinsamen Welle 11, Deren Mittelachse stellt die Längsachse 10 der Gasturbineneinheit dar.

Der zwischen Turbine und Verdichter befindliche Wellenteil ist als Trommel 23 ausgebildet. Diese Trommel ist in ihrer ganzen axialen Erstreckung von einer Trommelabdeckung 24 umgeben, welche über nichtdargestellte Rippen mit dem Diffusoraussengehäuse des Verdichters befestigt ist. Diese Trommelabdeckung bildet verdichterseitig das Deckband für die Schaufeln der letzten Verdichterleitreihe. Turbinenseitig begrenzt die Trommelabdeckung zusammen mit der Stirnseite des Turbinenrotors einen radial verlaufenden Radseitenraum. Dieser Raum bildet das austrittsseitige Ende eines Ringkanals 25, welcher, ausgehend von der Nabe hinter der letzten Verdichterlaufreihe, zwischen Trommelabdeckung und Trommel verläuft. In diesen Ringkanal wird die gesamte rotorseitige Kühlluft eingeleitet.

Die Brennkammer 3 ist an ihrem Kopfende mit Vormischbrennern 20 bestückt, wie sie beispielsweise aus der EP-B1-321 809 bekannt sind. Bei einem solchen in Fig. 2 nur schematisch dargestellten Vormischbrenner handelt es sich um einen sogenannte Doppelkegelbrenner. Im wesentlichen besteht er aus zwei hohlen, kegelförmigen Teilkörpern 26, 27 die in Strömungsrichtung ineinandergeschachtelt sind. Dabei sind die jeweiligen Mittelachsen der beiden Teilkörper gegeneinander versetzt. Die benachbarten Wandungen der beiden Teilkörper bilden in deren Längserstreckung tangentiale Schlitze 28 für die Verbrennungsluft, die auf diese Weise in das Brennerinnere gelangt. Dort ist eine Brennstoffdüse 29 für flüssigen Brennstoff angeordnet. Der Brennstoff wird in einem spitzen Winkel in die Hohlkegel eingedüst. Das entstehende kegelige Flüssigbrennstoffprofil wird von der tangential einströmenden Verbrennungsluft umschlossen. In axialer Richtung wird die Konzentration des Brennstoffes fortlaufend infolge der Vermischung mit der Verbrennungsluft abgebaut. Der Brenner kann ebenfalls mit gasförmigem Brennstoff betrieben werden. Hierzu sind im Bereich der tangentialen Schlitze in den Wandungen der beiden Teilkörper in Längsrichtung verteilte Gaseinströmöffnungen vorgesehen. Im Gasbetrieb beginnt die Gemischbildung mit der Verbrennungsluft somit bereits in der Zone der Eintrittsschlitze 28. Es versteht sich, dass auf diese Weise auch ein Mischbetrieb mit beiden Brennstoffarten möglich ist. Am Brenneraustritt stellt sich eine möglichst homogene Brennstoffkonzentration über dem beaufschlagten kreisringförmigen Querschnitt ein. Es entsteht am Brenneraustritt eine definierte kalottenförmige Rückströmzone, an deren Spitze die Zündung erfolgt.

Ein Teil der verdichteten Brennluft tritt aus dem Sammelraum 15 durch eine gelochte Abdeckung 30 in Pfeilrichtung in die Brenner ein. Anlässlich der Verbrennung erreichen die Verbrennungsgase sehr hohe Temperaturen, was besondere Anforderungen an die zu kühlenden Brennkammerwandungen darstellt. Dies gilt umsomehr, wenn sogenannte Low NOₓ-Brenner, beispielsweise die hier zugrundegelegten Vormischbrenner zur Anwendung gelangen, welche relativ bescheidene Kühlluftmengen erfordern. Stromabwärts der Brennermündungen erstreckt sich der ringförmige Verbrennungsraum bis zum Turbineneintritt. Er ist sowohl innen als auch aussen begrenzt durch zu kühlende Wandungen, welche in der Regel als selbsttragende Strukturen konzipiert sind.

Soweit sind Ringbrennkammern für Gasturbinen bekannt.

Die vorliegende Brennkammer ist mit 72 der genannten Brenner 20 bestückt. Aus Fig. 3, welches einen Viertelkreisausschnitt zeigt, ist deren Anordnung erkennbar. Je zwei Brenner sind radial übereinanderliegend auf einem Frontsegment 31 angeordnet. 36 von diesen aneinanderliegenden Frontsegmenten bilden einen geschlossenen Kreisring, welcher auf diese Art einen Hitzeschild bildet. Die beiden Brenner von benachbarten Frontsegmenten sind jeweils radial versetzt. Dies bedeutet, dass der radial äussere Brenner jedes zweiten Frontsegmentes unmittelbar an die äussere Ringwand der Brennkammer angrenzt, wie dies auch in Fig. 2 erkennbar ist. Die radial inneren Brenner der andern Frontsegmente sind demnach in unmittelbarer Nähe der innernen Ringwand angeordnet. Hieraus ergibt sich eine ungleichmässige thermische Belastung der entsprechenden Ringwände über dem Umfang.

Das Brennkammerinnere ist nunmehr in zwei Zonen unterteilt, deren Wandungen auf unterschiedliche Art gekühlt werden.

Eine stromabwärts liegende und in den Turbineneintritt mündende Sekundärzone 32 ist von einem doppelwandigen Flammrohr begrenzt. Es besteht sowohl an seinem Innenring 33 als auch an seinem Aussenring 34 aus einer flanschlosen, geschweissten Blechkonstruktion, welche über nichtgezeigte Distanzstücke zusammengehalten ist. Beide Ringe 33 und 34 sind an ihrem turbinenseitigen Ende offen und bilden dort den Eintritt für die Kühlluft.

Der Ringraum 35 zwischen der Doppelwand des Aussenringes 34 bezieht die Luft direkt aus dem Sammelraum 15, wie aus Fig. 1 erkennbar ist. Unter Ausübung einer effizienten Konvektionskühlung strömt die Luft im Gegenstrom zur Brennkammerströmung in Richtung Primärzone 36.

Der Ringraum 37 zwischen der Doppelwand des Innenringes 33 wird mit Luft aus einem Nabendiffusor 38 versorgt. Dieser Nabendiffusor, welcher an den Verdichterdiffusor 22 anschliesst, wird begrenzt einerseits von der Trommelabdeckung 24 und andererseits von einer Ringschale 39. Letztere ist über nicht dargestellte Rippen mit der Trommelabdeckung 24 verbunden. Auch in diesem Ringraum 37 strömt die Luft im Gegenstrom zur Brennkammerströmung in Richtung Primärzone 36.

Die Kühlung der hochbelasteten Primärzonen-Wandungen wird nun erfindungsgemäss mittels einzeln gekühlter Kühlsegmenten 40 durchgeführt. Diese in Umfangsrichtung und in Axialrichtung aneinandergereihten Kühlsegmente bilden über die ganze axiale Erstreckung der Primärzone 36 deren strömungsbegrenzende Wandung. Die Einzelkühlung hat den Vorteil des geringen Druckabfalls und die Kühlung kann an lokale Bedingungen angepasst werden.

Die thermisch hochbelasteten Kühlsegmente 40 bestehen aus einer hochwarmfesten Präzisionsgusslegierung. Sie sind in Umfangsrichtung mit je zwei mit Tragzacken versehenen Füssen 42 in entsprechenden Nuten in einer Tragstruktur eingehängt, ähnlich wie beispielsweise Leitschaufelfüsse in Schaufelträgern befestigt sind. Ebenfalls ähnlich wie Schaufelträger besteht diese Tragstruktur, im folgenden Segmentträger 43 genannt, aus zwei gegossenen Halbschalen mit horizontaler Trennebene und nichtgezeigten Pratzen, mit welchen sie im Turbinengehäuse abgestützt ist.

In axialer Richtung sind auf diese Weise drei solche Kühlsegmente nebeneinander angeordnet (Fig.2). Die gegenseitige Abdichtung kann auf einfache Art durch Einlegen einer Dichtschnur zwischen zwei benachbarten Füssen erfolgen.

In Umfangsrichtung entspricht die Anzahl nebeneinandergereihter Kühlsegmente 40 der Anzahl Frontsegmente 31, so dass jedem Frontsegment und dem der Wand nächstliegendem Brenner 20 ein Kühlsegment zugeordnet ist (Fig. 3). Zur Bildung einer geschlossenen Kühlkammer 44 sind die Kühlsegmente in Umfangsrichtung ebenfalls mit radial verlaufenden Wänden 45 ausgerüstet. Anlässlich der Montage werden die Kühlsegmente mit diesen Wänden 45 in Anschlag gebracht. Die Wände dichten mit ihren Stirnseiten gegen die Unterseite des Segmentträgers 43

An seiner dem Verbrennungsraum abgekehrten Seite, d.h. der Kühlkammer 44 zugekehrten Seite ist jedes Kühlsegment 40 mit einer verippten oder gewellten Oberfläche 41 versehen. Die Rippen verlaufen in Umfangsrichtung (Fig. 2). Damit ist im Prinzip die Strömungsrichtung der Kühlluft innerhalb der Kühlkammer vorgegeben.

Die Anspeisung eines Kühlsegmentes mit Kühlluft erfolgt über eine radialgerichtete Öffnung 46, welche den Segmentträger 43 durchdringt und den Sammelraum 15 mit einem in Umfangsrichtung liegenden Ende der Kühlkammer 44 verbindet, möglichst nahe an der Wand 45. Am gegenüberliegenden Ende dieser gleichen Kühlkammer befindet sich, ebenfalls möglichst nahe an der dortigen Wand 45 die Auslassöffnung 47 im Segmentträger.

Sowohl die Öffnung 46 als auch die Auslassöffnung 47 können entweder Einzelbohrungen oder Langlöcher sein, die sich in Axialrichtung über einen Grossteil der Segmentbreite erstrecken.

Die Auslassöffnung 47 mündet in einen Kanal 48, der den Segmentträger 43 in seiner ganzen axialen Erstreckung durchdringt und beidseitig offen ist. Turbinenseitig öffnet er gegen den Ringraum 35 zwischen der Doppelwand des Aussenringes 34. Wie in Fig. 2 schematisch angedeutet, ist dieser Aussenring am Segmentträger angeflanscht, wobei die Kontur der Innenwand an die Kontur der Kühlsegmente angepasst ist. Brennerseitig öffnet der Kanal 48 gegen einen Kopfraum 49, welcher von der Abdeckung 30, und den Frontsegmenten 31 begrenzt ist. Die Abdeckung 30 ist ebenfalls am Segmentträger 43 angeflanscht.

Diese axialen Kanäle 43, von denen je einer einem Segment in Umfangsrichtung zugeordet ist, dienen somit der gemeinsamen Führung der Segment-Kühlluft und der die Sekundärzone beaufschlagenden Kühlluft. Da der gegen die Primärzone gerichtete Austritt des Flammrohres 33, 34 und der Austritt der Kühlsegmente demnach über die Kanäle 48 unmittelbar in den Brennkammereintritt münden, wird die gesamte Kühlluft ohne grossen Druckabfall dem Verbrennungsprozess zugeführt.

Zur Kühlung der inneren Wandung der Primärzone werden die gleichen Massnahmen getroffen, wie dies in Fig. 3 anhand der Kühlsegmente 40' angedeutet ist.

Selbstverständlich ist die Erfindung nicht auf das gezeigte und beschriebene Ausfürungsbeispiel bechränkt. Sie könnte genau so gut Anwendung finden bei der Wandkühlung von Brennkammern der Topfbauart.

### Bezugszeichenliste

- 1: Gasturbine
- 2: Verdichter
- 3: Brennkammer

- 10: Maschinenachse
- 11: Rotor
- 12: Schaufelträger
- 13: Turbinengehäuse
- 14: Abgasgehäuse
- 15: Sammelraum
- 16: Innenteil vom Abgasgehäuse
- 17: Aussenteil vom Abgasgehäuse
- 18: Strömungsrippe
- 19: Diffusor von 1

- 20: Brenner
- 21: Traglager
- 22: Diffusor von 2
- 23: Trommel
- 24: Trommelabdeckung
- 25: Ringkanal
- 26: Teilkörper von 20
- 27: Teilkörper von 20
- 28: tangentialer Schlitz
- 29: Brennstoffdüse

- 30: Abdeckung
- 31: Frontsegment
- 32: Sekundärzone
- 33: Innenring von 32
- 34: Aussenring von 32
- 35: Ringraum von 34
- 36: Primärzone
- 37: Ringraum von 33
- 38: Nabendiffusor
- 39: Ringschale

- 40, 40': Kühlsegment
- 41: gewellte Oberfläche von 40
- 42: Fuss
- 43: Segmentträger
- 44: Kühlkammer
- 45: radiale Wand von 40
- 46: Öffnung
- 47: Auslassöffnung
- 48: Kanal
- 49: Kopfraum

## Patentansprüche

1. Gasturbinenbrennkammer mit einem ringförmigen Verbrennungsraum (32, 36), dessen Wandungen sich vom Brennkammereintritt, dessen kreisringförmiger Querschnitt mit Brennern (20) bestückt ist, bis zum Eintritt der Gasturbine (1) erstrecken und hierbei einem vom Verdichter (2) der Gasturbine gelieferten Luftstrom ausgesetzt und durch diesen gekühlt sind, wobei die Kühlluft zumindest teilweise aus einem vom Turbinengehäuse (13) begrenzten Sammelraum (15) entnommen wird, wobei in einer Primärzone (36) eine Mehrzahl von einzeln gekühlten Kühlsegmenten (40) die strömungsbegrenzende Wandung bilden, und wobei die Kühlsegmente in Umfangsrichtung und in Axialrichtung aneinandergereiht sind und in einem Segmentträger (43) eingehängt sind,
dadurch gekennzeichnet,
- dass der Verbrennungsraum in die Primärzone (36) und eine Sekundärzone (32) unterteilt ist, deren strömungsbegrenzenden Wandungen (40, 33, 34) getrennt und unabhängig voneinander gekühlt sind,
- dass der Segmentträger (43) die äussere Begrenzung der Primärzone gegen den Sammelraum (15) bildet,
- dass die stromabwärts liegende Sekundärzone (32) von einem doppelwandigen Flammrohr (33, 34) begrenzt ist, welches einen Ringraum (35, 37) umschliesst, dessen turbinenseitiges Eintrittsende offen ist und den Eintritt für die Kühlluft der Sekundärzone bildet, wobei die Kühlluft im Ringraum (35, 37) im Gegenstrom zur Brennkammerströmung in Richtung Primärzone (36) strömt
- und dass sowohl das gegen die Primärzone (36) gerichtete Austrittsende des Ringraumes (35, 37) des Flammrohres (33, 34) als auch die Auslassöffnungen (47) der Kühlsegmente (40) der Primärzone mit den Brennern (20) am Brennkammereintritt in leitender Verbindung sind.

2. Gasturbinenbrennkammer nach Anspruch 1, dadurch gekennzeichnet, dass im Segmenträger (43) einerseits mit dem Sammelraum (15) kommunizierende radiale Öffnungen (46) für die Zufuhr der Segment-Kühlluft und andererseits mit dem Brennereintritt kommunizierende axiale Kanäle (48) für die gemeinsame Abfuhr der Segment-Kühlluft und der die Sekundärzone beaufschlagenden Kühlluft angeordnet sind.

3. Gasturbinenbrennkammer nach Anspruch 2, dadurch gekennzeichnet, dass die Anzahl Kanäle (48) im Segmenträger (43) der Anzahl Kühlsegmente (40) in Umfangsrichtung entspricht.

4. Gasturbinenbrennkammer nach Anspruch 1, in welcher die Brenner (20) Vormischbrenner mit zwei hohlen, kegelförmigen und ineinandergeschachtelten Teilkörpern (26, 27) sind, deren Mittelachsen so gegeneinander verschoben sind, dass in der Längserstreckung der Teilkörper tangentiale Schlitze (28) gebildet sind, wobei je zwei Brenner radial übereinanderliegend auf einem Frontsegment (31) angeordnet sind, und wobei eine Mehrzahl von aneinanderliegenden Frontsegmenten einen Kreisring bildet, dadurch gekennzeichnet,
dass in Umfangsrichtung die Anzahl der aneinandergereihten Kühlsegmente (40) und die Anzahl der Frontsegmente (31) ein ganzzahliges Verhältnis bilden.

5. Gasturbinenbrennkammer nach Anspruch 4, dadurch gekennzeichnet, dass in Umfangsrichtung die Anzahl der aneinandergereihten Kühlsegmente (40) der Anzahl Frontsegmente (31) entspricht.

6. Gasturbinenbrennkammer nach Anspruch 2, dadurch gekennzeichnet, dass in Axialrichtung sich mindestens drei nebeneinander angeordnete Kühlsegmente (40) über die Primärzone (36) erstrecken.

## Claims

1. Gas-turbine combustion chamber having an annular combustion space (32, 36) whose walls extend from the combustion chamber inlet, whose circular-ring-shaped cross section is fitted with burners (20), to the inlet of the gas turbine (1) and are at the same time exposed to an air flow supplied by the compressor (2) of the gas turbine and are cooled by the latter, the cooling air being drawn at least partly from a collecting space (15) bounded by the turbine housing (13), a plurality of individually cooled cooling segments (40) forming the flow-limiting wall in a primary zone (36), and the cooling segments being lined up in the circumferential direction and in the axial direction and being suspended in a segment carrier (32),
characterized in that
- the combustion space is subdivided into the primary zone (36) and a secondary zone (32), whose flowlimiting walls (40, 33, 34) are separated and are cooled independently of one another,
- in that the segment carrier (43) forms the outer boundary between the primary zone and the collecting space (15),
- in that the secondary zone (32) situated downstream is bounded by a double-walled flame tube (33, 34) which surrounds an annular space (35, 37) and whose inlet end on the turbine side is open and forms the inlet for the cooling air of the secondary zone, the cooling air in the annular space (35, 37) flowing in the direction of the primary zone (36) in a counterflow with respect to the combustion chamber flow,
- and in that both the outlet end, directed towards the primary zone (36), of the annular space (35, 37) of the flame tube (33, 34) and the outlet openings (47) of the cooling segments (40) of the primary zone are in conducting connection with the burners (20) at the combustion chamber inlet.

2. Gas-turbine combustion chamber according to Claim 1, characterized in that there are disposed in the segment carrier (43), on the one hand, radial openings (46), communicating with the collecting space (15), for the supply of the segment cooling air and, on the other hand, axial channels (48), communicating with the burner inlet, for the combined removal of the segment cooling air and of the cooling air acting on the secondary zone.

3. Gas-turbine combustion chamber according to Claim 2, characterized in that the number of channels (48) in the segment carrier (43) corresponds to the number of cooling segments (40) in the circumferential direction.

4. Gas-turbine combustion chamber according to Claim 1, in which the burners (20) are premix burners having two hollow conical subbodies (26, 27) which are nested in one another and whose central axes are offset with respect to one another such that in the longitudinal extension of the subbodies tangential slots (28) are formed, two burners in each case being radially disposed one on top of the other on a front segment (31) and a plurality of front segments lined up with one another forming a circular ring, characterized in that, in the circumferential direction, the number of cooling segments (40) lined up and the number of front segments (31) form an integral ratio.

5. Gas-turbine combustion chamber according to Claim 4, characterized in that, in the circumferential direction, the number of cooling segments (40) lined up corresponds to the number of front segments (31).

6. Gas-turbine combustion chamber according to Claim 2, characterized in that, in the axial direction, at least three cooling segments (40) disposed next to one another extend over the primary zone (36).

## Revendications

1. Chambre de combustion pour une turbine à gaz avec un volume de combustion annulaire (32, 36), dont les parois s'étendent depuis l'entrée de la chambre de combustion, dont la section annulaire circulaire est garnie de brûleurs (20), jusqu'à l'entrée de la turbine à gaz (1) et sont ainsi exposées à un courant d'air fourni à la turbine à gaz par le compresseur (2) et sont refroidies par celui-ci, dans laquelle l'air de refroidissement est au moins en partie prélevé dans une chambre de collecte (15) délimitée par le corps de turbine (13), dans laquelle une pluralité de segments de refroidissement (40) refroidis individuellement forment dans une zone primaire (36) la paroi de limitation de l'écoulement, et dans laquelle les segments de refroidissement sont alignés l'un avec l'autre en direction périphérique et en direction axiale et sont suspendus dans un porte-segments (43), caractérisée
- en ce que l'espace de combustion est subdivisé en la zone primaire (36) et une zone secondaire (32), dont les parois (40, 33, 34) de limitation de l'écoulement sont séparées et sont refroidies indépendamment l'une de l'autre,
- en ce que le porte-segments (43) forme la séparation extérieure de la zone primaire vers la chambre de collecte (15),
- en ce que la zone secondaire (32) située en aval est délimitée par un tube de flammes (33, 34) à double paroi, qui entoure un espace annulaire (35, 37) dont l'extrémité d'entrée du côté de la turbine est ouverte et forme l'entrée pour l'air de refroidissement de la zone secondaire, l'air de refroidissement circulant dans l'espace annulaire (35, 37) à contre-courant par rapport à l'écoulement de la chambre de combustion en direction de la zone primaire (36),
- et en ce qu'aussi bien l'extrémité de sortie de l'espace annulaire (35, 37) du tube de flammes (33, 34) dirigée vers la zone primaire (36) que les ouvertures d'échappement (47) des segments de refroidissement (40) de la zone primaire sont en communication conductrice avec les brûleurs (20) à l'entrée de la chambre de combustion.

2. Chambre de combustion pour une turbine à gaz suivant la revendication 1, caractérisée en ce que sont disposés dans le porte-segments (43), d'une part des ouvertures radiales (46) communiquant avec la chambre de collecte (15) pour l'arrivée de l'air de refroidissement des segments et d'autre part des canaux axiaux (48) communiquant avec l'entrée des brûleurs pour l'évacuation commune de l'air de refroidissement des segments et de l'air de refroidissement agissant dans la zone secondaire.

3. Chambre de combustion pour une turbine à gaz suivant la revendication 2, caractérisée en ce que le nombre de canaux (48) dans le porte-segments (43) correspond au nombre de segments de refroidissement (40) en direction périphérique.

4. Chambre de combustion pour une turbine à gaz suivant la revendication 1, dans laquelle les brûleurs (20) sont des brûleurs à prémélange avec deux corps partiels (26, 27) coniques creux et imbriqués l'un dans l'autre, dont les axes centraux sont décalés l'un par rapport à l'autre de telle façon que des fentes tangentielles (28) soient formées suivant la direction longitudinale des corps partiels, les brûleurs étant disposés par deux en position radialement superposés sur un segment avant (31), et une pluralité de segments avant jointifs formant un anneau circulaire, caractérisée en ce que le nombre des segments de refroidissement (40) alignés l'un avec l'autre et le nombre des segments avant (31) forment en direction périphérique un rapport entier.

5. Chambre de combustion pour une turbine à gaz suivant la revendication 4, caractérisée en ce que le nombre des segments de refroidissement (40) alignés l'un avec l'autre correspond, en direction périphérique, au nombre des segments ayant (31).

6. Chambre de combustion pour une turbine à gaz suivant la revendication 2, caractérisée en ce qu'au moins trois segments de refroidissement (40) disposés l'un à côté de l'autre s'étendent en direction axiale sur la zone primaire (36).
